# EUROPÄISCHE PATENTSCHRIFT

(11) **EP 2 943 414 B1**
(45) Veröffentlichungstag und Bekanntmachung des Hinweises auf die Patenterteilung: **15.11.2017**
(21) Anmeldenummer: 13783095.6
(22) Anmeldetag: 21.08.2013
(51) Int. Cl.: B65D 19/38, B65D 81/38, B65D 81/18, B65D 19/18

(54) **MODULARER ISOLIERBEHÄLTER UND VERFAHREN ZUM BETREIBEN EINES SOLCHEN**
MODULAR INSULATED CONTAINER AND METHOD FOR OPERATING SAME
CONTENEUR ISOTHERME MODULAIRE ET PROCÉDÉ POUR L'UTILISER

(30) Priorität: 16.11.2012 DE 102012022398
(43) Veröffentlichungstag der Anmeldung: 18.11.2015
(73) Patentinhaber: DELTA T GESELLSCHAFT FÜR MEDIZINTECHNIK MBH, 35463 Fernwald (DE)
(72) Erfinder: NEHRING, Dirk, 35043 Marburg (DE)
(74) Vertreter: Schmid, Rudolf
(86) Internationale Anmeldenummer: PCT/IB2013/056779
(87) Internationale Veröffentlichungsnummer: WO 2014/076586

(56) Entgegenhaltungen:
- EP-A1- 2 053 325
- WO-A1-2006/082433
- WO-A1-2009/035661
- WO-A2-2005/007519
- FR-A1- 2 974 353
- US-A- 5 669 233
- US-A- 6 058 735
- US-A1- 2006 023 679

## Beschreibung

Die Erfindung betrifft einen modularen Isolierbehälter für die Aufnahme von Gütern bei gleichbleibenden Temperaturen mit den Merkmalen des Oberbegriffs des Anspruchs 1. Die Erfindung betrifft auch ein Verfahren zum Betreiben eines modularen Isolierbehälters.

Beim Transport von Arzneimitteln über Zeiträume von 24 Stunden, 48 Stunden, 72 Stunden, 96 Stunden sowie 120 Stunden müssen die Temperaturbereiche, die vom Hersteller des Arzneimittels oder entsprechenden Behörden vorgeschrieben werden, bei Lagerung und Versand eingehalten werden, um die Verwendbarkeit und die Sicherheit des Arzneimittels zu gewährleisten.

So sind Temperaturbereiche von 2 bis 25°C, 15 bis 25°C sowie 2 bis 8°C für viele Arzneimittel als Lager- und Transportbedingungen festgeschrieben und stehen auch auf Verpackung und Beipackzettel. Damit dieser Temperaturbereich beim Transport zu Lande, auf dem Wasser und in der Luft permanent und nachweislich eingehalten wird, werden häufig Isolierverpackungen eingesetzt. Diese Verpackungen werden zumeist für den 2 bis 8°C Bereich mit entsprechenden Kühlelementen oder aktiven Kälteaggregaten ausgestattet. Kühlelemente, die jeweils für ein bestimmtes, prognostiziertes Temperaturintervall vortemperiert werden, sind dann problematisch in der Anwendung, wenn sich Außentemperaturen z. B. im Winter anders ergeben als erwartet. Dann besteht z. B. die Gefahr, dass die Temperatur des Transportguts, z. B. der Arzneimittel, die in den meisten Fällen bei 2 bis 8°C gelagert werden sollen, unter 0°C absinkt und es zum Gefrieren der Arzneimittel kommt. Viele Arzneimittel verlieren, nachdem sie einmal eingefroren waren, ihre Wirkung oder sind sogar gesundheitsschädlich für Patienten.

Aus der DE 20 2006 017 869 U ist ein Isolierbehälter bekannt, der aus einem wärmeisolierenden Deckel und einem wärmeisolierenden Aufnahmeteil gebildet ist, die einen Innenraum umschließen, der zur Einhaltung von Temperaturen mit mindestens einem Temperierelement versehen ist. Mittels Konfigurierbarkeit von Anzahl und Position der Temperierelemente ist es möglich, alle herkömmlichen Verpackungsgrößen verschiedener Blutprodukte in diesem Isolierbehälter des Standes der Technik bei bestimmbar stabilen Temperaturen zu transportieren, wobei dieser Isolierbehälter sowohl zum Abkühlen als auch Erwärmen von Blutprodukten während eines Transports geeignet ist durch Temperierelemente mit verschiedenen Latentwärmespeichern mit hoher Wärme- oder Kältespeicherkapazität für die Bereiche von 2° C bis 6° C für Erythrozyten, 20° C bis 24° C für Thrombozyten und Vollblut und von -30° C bis -40° C für gefrorenes Frischplasma. Je nach notwendiger Transportzeit werden der Isolierverpackung unterschiedlich viele temperierende Elemente bzw. Kühlakkus hinzugefügt. Diese Temperierelemente werden zumeist im Innenraum des Behälters an dafür vorgesehenen Positionen aufgestellt. Diese Elemente stabilisieren durch ihren Phasenübergang von fest zu flüssig oder von flüssig zu fest die Innentemperatur solange, bis sich der gesamte Aggregatzustand des Elements geändert hat und die Kristallisationsenergie aufgebraucht ist. Temperierelemente, z. B. Kühlakkus, werden nach bzw. während des Aufbaus der Verpackung in dafür vorgesehene Kavitäten beigefügt, nachdem z. B. entsprechende Kühlakkus vorgekühlt wurden. Je nach Größe und Aufbau der Verpackung ist der Aufbau und Beifügen der Temperierelemente umständlich sowie zeitaufwändig und evtl. fehlerbehaftet.

Das Dokument DE 100 30 102 A1 offenbart ein System zum Transport von Gütern bei gleichbleibenden Temperaturen, insbesondere zum Transport von Blut- und Medizinprodukten. Ein Aufbewahr-, Schutz und Transportbehälter für leicht verderbliche Produkte weist eine Doppelwandung auf, die mit einem flüssigen oder festen Latenzwärmespeicher gefüllt ist. Die Doppelwandung weist gleichzeitig eine isolierende Wirkung auf. Zwei gleiche Zellen des Transportbehälters lassen sich über mehrere Verschnappungen auf den Längsseiten verbinden. Dabei entsteht ein von äußerer Einwirkung mechanisch geschützter Hohlraum zwischen den beiden Behältern, der für die Aufbewahrung von Blutprodukten gedacht ist.

Auch das Dokument EP 1 302 410 A1 offenbart ein System zum Transport von Gütern bei gleichbleibenden Temperaturen mit einer Doppelwandung, die von innen mit einem flüssigen oder festen Latenzwärmespeicher gefüllt ist und gleichzeitig eine isolierende Wirkung aufweist. Der Transportbehälter ist aus zwei komplementären, jeweils doppelwandigen Zellen und einem ebenfalls komplementären, doppelwandigen Ring gebildet, die sich an Längsseiten über Verschnappungen verbinden lassen. Der mit Verschnappungen versehene komplementäre, doppelwandige Ring erlaubt es den zu umhüllenden Innenraum zu vergrößern. Als Boden und als Deckel dienen die zwei komplementären, jeweils doppelwandigen Zellen. Der doppelwandige Ring ist ebenfalls mit einer Flüssigkeit gefüllt, die als Temperaturspeicher fungiert und bei ihrem Phasenwechsel hohe Energiemengen abgeben oder aufnehmen kann.

Das Dokument EP 1 006 058 A1 offenbart eine Verpackung für wärmeempfindliches Material mit einem Temperaturmoderator, der thermisch empfindliches Material in einem Temperaturbereich hält. Eine erste Phasenänderung des Temperaturmoderators erfolgt bei einer Minimaltemperatur und eine zweite Phasenänderung bei einer maximalen Temperatur, um das temperaturempfindliche Material innerhalb des Temperaturbereichs zu halten. Der Temperaturmoderator ist in einem Container für das thermisch empfindliche Material aufgenommen.

Das Dokument WO 2009/035661 A1 offenbart einen Isolierbehälter mit Boden-, Deckel- und Seitenwänden, die einen Innenraum bilden, in den eine Vielzahl von Kühlelementen eingelegt werden können.

Das Dokument US 5 669 233 A offenbart einen zusammenklappbaren und wiederverwendbaren Versandbehälter mit isolierten Innenwände in einer äußeren Umhüllung. Innere isolierte Platten weisen parallele Kanäle auf, sowohl horizontal entlang einer Bodenplatte und vertikal an Seitenplatten. Kühlkörper wirken zusammen, um konstante Innentemperaturen zu halten. Eine Paletteneinrichtung ermöglicht bewegen und lagern des gepackten Behälters.

Ziel der Erfindung ist es, einen modularen Isolierbehälter vorzusehen, um die Logistik des Transports von z. B. Arzneimitteln und Blutprodukten bei bestimmbar stabilen Temperaturen in modularen Isolierbehältern zu vereinfachen, zu beschleunigen und sicherer zu gestalten. Ein weiteres Ziel der Erfindung besteht darin, einen modularen Isolierbehälter bereitzustellen, bei dem sichergestellt ist, dass seine Einsatzbereitschaft bzw. dessen sichere Vorkühlung visuell zu erkennen ist. Noch ein weiteres Ziel der Erfindung besteht darin, ein Verfahren zum Betreiben eines modularen Isolierbehälters bereitzustellen.

Eine Lösung wird mit einem modularen Isolierbehälter mit den Merkmalen des Anspruchs 1 der Erfindung erreicht. Weitere Lösung wird mit einem Verfahren zum Betreiben eines modularen Isolierbehälters mit den Merkmalen des Anspruchs 21 der Erfindung bereitgestellt.

Gemäß der Erfindung weist ein modularer Isolierbehälter für die Aufnahme von Gütern bei gleichbleibenden Temperaturen, vorzugsweise für die Aufnahme von kompletten, mit Arzneimittelkartons bepackten Warenpaletten z. B. Europaletten oder US-Paletten, mindestens einen isolierenden Boden, mindestens einem isolierenden Deckel und mindestens vier isolierende Wände aus Isoliermaterial auf, die jeweils einen für die Aufnahme der Güter vorgesehenen Innenraum umschließen. Die vier isolierenden Wände sind jeweils separat zueinander und separat mit dem Boden und/oder dem Deckel verbindbar. Mindestens eine der isolierenden Wände enthält jeweils dem Innenraum zugewandte Temperierelemente, in denen thermische Speicherfluide enthalten sind, die vom Innenraum mittels wärmeleitfähigem Material getrennt sind. Der erfindungsgemäße modulare Isolierbehälter ermöglicht durch die Integration des thermischen Speicherfluides in die Temperierelemente auf den Innenseiten der Wände eine Vortemperierung automatisch unter Raumtemperaturbedingungen in einem Lager oder einem Lagerkompartiment, wobei die Einfassung des thermischen Speicherfluides in thermisch leitendes Material schnellen Wärmetransport über die Innenseite ermöglicht. Auf die Einbringung von separat vorgekühlten Temperierelementen, wie sie im Stand der Technik beschrieben wurden, kann mit dem erfindungsgemäßen modularen Isolierbehälter komplett verzichtet werden und somit können erfindungsgemäß die aufwändigen Arbeitsschritte zur Bestückung mit Kühlelementen eingespart werden. Gemäß der Erfindung ist mindestens eine der sechs Wände mit integriertem thermischen Speicherfluid ausgestaltet. Der erfindungsgemäße modulare Isolierbehälter ist geeignet für den Versand von Arzneimitteln, die bei einer Temperatur zwischen 2 bis 25°C oder 15 bis 25°C oder 2 bis 8°C gehalten werden sollen. Der erfindungsgemäße modulare Isolierbehälter ist für die Aufnahme von kompletten Warenpaletten z. B. Euro- oder US-Paletten, die mit Arzneimittelkartons bepackt sind, geeignet.

Gemäß einer bevorzugten Ausgestaltung der Erfindung weist das Isoliermaterial expandiertes Polystyrol, expandiertes Polypropylen oder Polyurethanhartschaum auf.

Gemäß einer weiteren bevorzugten Ausgestaltung der Erfindung sind die Wände zwischen 60 und 200 mm stark.

Gemäß einer weiteren bevorzugten Ausgestaltung der Erfindung sind die Seitenwände rechteckig und mit Nut- und Federsystem ausgestaltet für gute und einfache Verbindung der separaten isolierenden Seitenwände jeweils miteinander und mit dem Boden und/oder dem Deckel. Die Seitenwände wurden so ausgestaltet, dass Boden und Deckel sowie die Seitenwände gleiche Teile sein können.

Gemäß einer weiteren bevorzugten Ausgestaltung der Erfindung ist der Boden in Europalettenform ausgestaltet für standardisierten Transport des erfindungsgemäßen modularen Isolierbehälters per Stapler oder bei einer weiteren Variante der Erfindung ist der Boden so ausgestaltet, dass er mit einem Hubwagen unterfahrbar ist.

Gemäß einer weiteren bevorzugten Ausgestaltung der Erfindung ist das wärmeleitfähige Material als Hochbarrierefolie aus Polyethylenterephthalat (PET), Polyethylen (PE) und Aluminium ausgestaltet. Die Hochbarrierefolie dient zwei Zwecken: Zum Einen umhüllt sie den/die Temperierelemente wie eine Barriere und verhindert das Auslaufen der Temperierelemente. Zum Anderen überträgt die Hochbarrierefolie die thermische Leistung der Temperierelemente mit den Folien eigenen, hohen Wärmeleitwerten. Die spezielle Verwendung der Hochbarrierefolie gemäß der Erfindung ist in der Kombination für zwei Zwecke besonders vorteilhaft.

Gemäß einer weiteren bevorzugten Ausgestaltung der Erfindung ist die Hochbarrierefolie als transparente Hochbarrierefolienbeutel aus PET und PE, aus Polyamid (PA) und/oder PE mit einer weiteren Hochbarriereschicht aus Ethylenvinylalkohol (EVOH) und/oder Barrierefolien aus PET beschichtet mit Polyvinylidenchlorid (PETX (PVDC)), OPPX, PETXP, PAX, (PA-EVOH-PA) und/oder orientiertes Polyamid (OPA) ausgebildet, z. B. mit Sichtfenster oder transparenter Kunststofffolie, so dass der Aggregatzustand des thermischen Speicherfluides und damit dessen Einsatzbereitschaft leicht, schnell, visuell zu erkennen ist in den Temperierelementen nach Versand und Transport. Z.B. PA/PE haben eine sehr große Eigenbarriere, so dass keine weitere Hochbarriereschicht wie EVOH benötigt wird, wenngleich für bestimmte Anwendungen solche Folienverpackungen zum Einsatz kommen.

Gemäß einer weiteren bevorzugten Ausgestaltung der Erfindung sind die PET Hochbarrierefolienbeutel aluminiumbeschichtet oder als Polyethylen-Kunststoffhüllen ausgestaltet und in die isolierende Seitenwand eingeklebt oder mit verbindungstechnischen Bauteilen befestigt.

Gemäß einer weiteren bevorzugten Ausgestaltung der Erfindung sind die PET Hochbarrierefolienbeutel zwischen 1 mm und 30 mm flach und können mindestens 60% der Produktraumoberfläche oder der Oberfläche des Nutzvolumens abdecken, um möglichst gleichmäßige stabile Innentemperaturen im Innenraum des erfindungsgemäßen modularen Isolierbehälters zu gewährleisten, wobei für jede Seitenwand 1 bis 1000 Hochbarrierefolienbeutel vorgesehen sind.

Gemäß einer weiteren bevorzugten Ausgestaltung der Erfindung ist das Wärmespeicherfluid reines n-Paraffin, C16, C17 oder C18, n-Paraffin Gemisch aus C16, C17 und/oder C18, reines Tetradecan C14, Tetradecan/Pentadekan Gemisch aus C14 und C15, reines Pentadecan, n-Paraffin Gemisch aus C10 bis C18, Wasser, eutektische Salzlösungen, Wasser Salzgemische gesättigte NaCl - Salzlösung, gesättigte Salzlösung aus Ammoniumhydrat oder 2,3-Butandiol. Das Wärmespeicherfluid ist Speicher für die thermische Energie und auf der Innenseite der isolierenden Seitenwände so eingebaut, dass schneller Kälte- bzw. Wärmeaustausch mit dem Innenraum des Behälters stattfinden kann. Gemäß einer weiteren bevorzugten Ausgestaltung der Erfindung weist der Behälter Mess- und Aufzeichnungseinrichtungen auf für Temperatur, Druck und Erschütterung, insbesondere Flüssigkristallthermometer zur Anzeige, und/oder Temperaturdatenlogger. Vorzugsweise sind die Mess- und Aufzeichnungseinrichtungen versehen mit Funkübertragungseinrichtungen für gemessene und aufgezeichnete Daten, z.B. über Mobilfunknetze, Internet und/oder über eine RFID Lese- und Schreibstation.

Mindestens der Deckel oder eine der Seitenwände ist mit einem Identifikationslabel in Form eines Barcode oder eines RFID Labels versehen.

Eine elektronische, aktive oder passive Speichereinheit ist vorgesehen, mit deren Hilfe ein elektronischer Frachtbrief gespeichert, übertragen, verändert und übermittelt werden kann.

Gemäß einer weiteren bevorzugten Ausgestaltung der Erfindung sind wärmeisolierende Paneele vorgesehen, die auf der jeweils dem Innenraum zugewandten Seite des mindestens einen Bodens und der mindestens vier Seitenwände und im Deckel so angeordnet sind, dass die Paneele einen thermisch ein nicht völlig geschlossenen, lückenhaften Dämmkörper bilden. Weiter ist ein zum Innenraum perforiertes Deckelteil mit mindestens einer Kavität und mindestens ein temperierenden Element zwischen diesem Deckelteil und wärmeisolierendem Paneel im Deckel vorgesehen. Die wärmeisolierenden Paneele haben jeweils mindestens eine um die Hälfte verminderte Wärmeleitfähigkeit gegenüber dem tragenden Isoliermaterial der Seitenwände. Insbesondere haben die wärmeisolierenden Paneele jeweils eine Wärmeleitfähigkeit kleiner 0,02 W/(m x K) und vorzugsweise als Vakuum-isolierte Paneele eine Wärmeleitfähigkeit kleiner 0,006 W/(m x K). Dem Innenraum zugewandte Temperierelemente mit thermischen Speicherfluiden sind vom Innenraum getrennt mittels Pappe, transparenter Folie oder Schlauchbeutelfolie als wärmeleitfähigem Material, z. B. aus vorzugsweise mehrschichtiger PET-Folie oder PE-Folie, wobei Folie oder Schlauchbeutelfolie mit einer Materialdicke von 5 - 150 µm metallisch beschichtet sein können für verbesserte Wärmeleitung, wobei sich die verbesserte Wärmeleitung aus den für Pappe, transparente Folie oder Schlauchbeutelfolie jeweils bekannten Materialparametern und deren Materialdicken ergibt. Für zumindest teilweise Transparenz ist die metallische Beschichtung mit Sichtfenstern versehen, um Kontrolle des Aggregatszustands der thermischen Speicherfluide in den Temperierelemente durch die metallisch beschichtete Folie oder Schlauchbeutelfolie zu ermöglichen.

Gemäß einer weiteren bevorzugten Ausgestaltung der Erfindung sind Kavitäten zur Aufnahme der wärmeisolierenden Paneele auf der jeweils dem Innenraum zugewandten Seite des mindestens einen Bodens und der mindestens vier Seitenwände vorgesehen. Vorzugsweise sind die im wesentlichen rechteckigen Kavitäten von zum Innenraum gerichteten Stegen wie in Rahmen jeweils eingefasst, wobei die Stege parallel zur Ebene der Kavitäten zwischen 5 und 50 mm breit sind, so dass nach Zusammenbau zwischen Boden und jeder der mindestens vier Seitenwände die in den Kavitäten aufgenommenen, wärmeisolierende Paneele entlang der Kanten zwischen Boden und jeder der mindestens vier Seitenwände jeweils mindestens 10 mm und höchstens 100 mm voneinander beabstandet sind. Die so im Innenraum des modularen Isolierbehälters einen thermisch nicht völlig geschlossenen, lückenhaften Dämmkörper bildenden Paneele erlauben in Kombination mit den isolierenden Seitenwänden, Boden und Deckel ein gesamtes Isolierverhalten des modularen Isolierbehälters, das die Verwendung wasserbasierter Temperierelemente erlaubt. Wasserbasierte Temperierelemente bieten besondere Kostenvorteile und besonders hohe Schmelzenthalpie, so dass die Verwendung thermisch nicht völlig geschlossener, lückenhafter Paneele in Kombination mit der Verwendung wasserbasierter Temperierelemente besonders vorteilhafte modulare Isolierbehälter erlaubt.

Gemäß einer weiteren bevorzugten Ausgestaltung der Erfindung ist das mindestens eine wärmeisolierende Paneel über dem mindestens einen temperierenden Element auf dem zum Innenraum perforierten Deckelteil mit einer nach außen gerichteten Schutzschicht gegen mechanische Einwirkung versehen oder eine Schutzschicht gegen mechanische Einwirkung ist vorgesehen, die auf das mindestens eine wärmeisolierende Paneel über dem mindestens einen temperierenden Element auf dem Deckelteil aufgelegt ist. Mit der Schutzschicht werden insbesondere evakuierte wärmeisolierende Paneele vor mechanischer Zerstörung, Entweichen des Vakuums d. h. Eintreten von Luft geschützt.

Gemäß einer weiteren bevorzugten Ausgestaltung der Erfindung ist das mindestens eine temperierende Element auf dem Deckelteil wasserbasiert, d. h. als thermisches Speicherfluid sind eutektische Salzlösungen, Wasser Salzgemische gesättigte NaCl - Salzlösung, gesättigte Salzlösung aus Ammoniumhydrat oder 2,3-Butandiol vorgesehen.

Gemäß einer weiteren bevorzugten Ausgestaltung der Erfindung sind die temperierenden Elemente mit transparenter Folie oder Schlauchbeutelfolie zusammen geschweißt für bessere und/oder schnellere Handhabbarkeit zum Einsatz. Die transparente Folie oder Schlauchbeutelfolie kann metallisch beschichtet sein.

Gemäß einer weiteren bevorzugten Ausgestaltung der Erfindung weist ein Verfahren zum Betreiben eines modularen Isolierbehälters im Wesentlichen folgende Schritte auf:
Zunächst separates Bereitstellen von mindestens einem isolierenden Boden, mindestens einem isolierenden Deckel und mindestens vier separaten, isolierenden Seitenwänden aus Isoliermaterial, wobei der mindestens eine isolierende Boden, der mindestens eine isolierende Deckel und die mindestens vier separaten, isolierenden Seitenwände jeweils nach außen isolierend für eine von der äußeren Umgebung des erfindungsgemäßen modularen Isolierbehälters wärmedicht abgeschlossene Aufnahme der Güter in dem Innenraum ausgestaltet sind. Der mindestens eine isolierende Boden und/oder der mindestens eine isolierende Deckel und/oder eine der mindestens vier separaten, isolierenden Seitenwände weisen jeweils diesem Innenraum zugewandte, integrierte Temperierelemente auf, in denen thermische Speicherfluide enthalten sind, die vom Innenraum mittels wärmeleitfähigem Material getrennt sind. Diese Temperierelemente werden vortemperiert und dann visuell darauf überprüft, ob die thermischen Speicherfluide in den vortemperierten Temperierelementen einen Übergang in den gewünschten Aggregatzustand von flüssig nach fest oder umgekehrt vollzogen haben. Der mindestens eine isolierende Boden wird beladen mit Gütern bei gleichbleibenden Temperaturen, vorzugsweise mit kompletten, mit Arzneimittelkartons bepackten Warenpaletten z. B. Euro- oder US-Paletten. Die mindestens vier separaten, isolierenden Seitenwände und der Deckel werden auf den mindestens einen isolierenden Boden montiert zu dem nach außen wärmedicht abgeschlossenen Innenraum des erfindungsgemäßen modularen Isolierbehälters.

Gemäß einer weiteren bevorzugten Ausgestaltung der Erfindung wird zum Vortemperieren vorgekühlt, wobei das mindestens eine temperierende Element auf dem zum Innenraum perforierten Deckelteil auf kälter als 2° C und vorzugsweise unter 0° C vorgekühlt wird. Das zum Innenraum perforierte wärmeisolierende Paneel erlaubt es, wasserbasierte Temperierelemente im Deckel zu verwenden, ohne bei deren Anwendung eine Unterkühlung unter 2°C an den Gütern im Innenraum des erfindungsgemäßen Isolierbehälters zu haben. Wasserbasierte Temperierelemente haben den Vorteil höherer Schmelzenthalpie mit ca. 320 KJ/kg gegenüber üblichen Latentwärmespeichern für den Bereich 2 bis 8°C.

Die Erfindung wird im Folgenden anhand eines bevorzugten Ausführungsbeispiels beschrieben. Es zeigen:
Fig. 1 eine perspektivische Gesamtansicht eines modularen Isolierbehälters gemäß der Erfindung,
Fig. 2 eine perspektivische Ansicht eines Bodens des modularen Isolierbehälters gemäß der Erfindung,
Fig. 3 eine perspektivische Ansicht eines Bodens mit einer Seitenwand des modularen Isolierbehälters gemäß der Erfindung,
Fig. 4 eine perspektivische Ansicht eines Bodens mit einer Seitenwand eines beladenen modularen Isolierbehälters gemäß der Erfindung,
Fig. 5 eine perspektivische Ansicht eines Bodens und drei Seitenwänden eines "Paletten-beladenen" modularen Isolierbehälters gemäß der Erfindung,
Fig. 6 eine perspektivische Ansicht eines Bodens und vier Seitenwänden eines beladenen modularen Isolierbehälters gemäß der Erfindung,
Fig. 7 eine perspektivische Gesamtansicht eines an den Seiten freigeschnittenen, beladenen modularen Isolierbehälters gemäß der Erfindung,
Fig. 8 eine perspektivische Ansicht eines Bodens und drei Seitenwänden eines entladenen modularen Isolierbehälters gemäß der Erfindung,
Fig. 9 eine perspektivische Teilansicht eines modularen Isolierbehälters mit Verplombung gemäß der Erfindung,
Fig. 10 eine perspektivische Explosionsansicht eines weiteren modularen Isolierbehälters gemäß der Erfindung, und
Fig. 11 eine perspektivische Gesamtansicht des weiteren modularen Isolierbehälters gemäß der Erfindung.

Fig. 1 zeigt einen modularen Isolierbehälter 1 mit einem Innenraum mit einem rechteckigen Grundriss für den Versand von Arzneimitteln, die im Innenraum bei einer Temperatur zwischen 2 bis 25°C oder 15 bis 25°C oder 2 bis 8°C gehalten werden sollen.

Auf einen Boden 2 des modularen Isolierbehälters 1 sind vier, jeweils einzeln separierbare Seitenwände 3 - 6 und ein Deckel 7 aufgesetzt, die jeweils für isolierende Wirkung nach außen mit Isoliermaterial, wie expandiertes Polystyrol oder expandiertes Polypropylen oder Polyurethanhartschaum, ausgestaltet sind.

Der modulare Isolierbehälter 1 ist mit dem Innenraum für die Aufnahme von kompletten Warenpaletten z. B. Europaletten oder US-Paletten, die mit Arzneimittelkartons bepackt sind, ausgelegt. Für ausreichend isolierende Wirkung nach außen und für Stabilität sind Boden 2, die vier, jeweils einzeln separierbaren Seitenwände 3 - 6 und Deckel 7 jeweils zwischen 60 und 200 mm, insbesondere 100 mm stark. Der modulare Isolierbehälter 1 weist Außenmaße mit der maximal zulässigen Höhe für Luftfracht von kleiner 160 cm auf.

Die vier, jeweils einzeln separierbaren Seitenwände 3 - 6 sind rechteckig und entlang ihres Umfangs zur Verbindung untereinander und/oder mit dem Boden 2 und/oder dem Deckel 7 jeweils mit Nut- und Federsystem ausgestaltet. Der Boden 2 ist in Europalettenform ausgestaltet. Für die Aufnahme von Zurrgurten sind Außenflächen der separierbaren Seitenwände 3 - 6 und des Deckels 7 jeweils mit Vertiefungsrillen 8 versehen. Die Vertiefungsrillen 8 der separierbaren Seitenwände 3 - 6 stehen jeweils mit Vertiefungsrillen 8 des Deckels 7 in Verbindung. Entlang Oberkanten des Deckels 7 sind die Vertiefungsrillen 8 nach Aufnahme der Zurrgurte mit rechtwinkligem Kantenschutz 9 abgedeckt. Die Seitenwände 3 - 6 können auch mit Ösen ausgestaltet und mit Kabelsiegeln (siehe Fig. 9) versiegelbar sein.

Fig. 2 - 8: Entsprechende Merkmale sind mit den Bezugszeichen aus Fig. 1 bezeichnet. Vor Zusammenbau des modularen Isolierbehälters 1 wird zunächst der Boden 2 mit einer Europalette 10 mit Waren beladen (s. Fig. 5). Anschließend werden die Seitenwände 3 - 6 einzeln auf den Boden 2 gesetzt und mittels deren Nut- und Federsysteme zusammen gesteckt (s. Fig. 3, 5, 6 und 8) um thermische Brücken zu vermeiden. Am Ende wird der Deckel 7 auf die Seitenwände 3 - 6 aufgesetzt (s. Fig. 7). Der Innenraum des modularen Isolierbehälters 1 weist Abmessungen auf von 120 cm x 80 cm x 120 cm.

In mindesten einer dem Innenraum des modularen Isolierbehälters 1 zugewandten Innenseite der isolierenden Seitenwände 3 - 6, des Bodens 2 und/oder des Deckels 7 sind thermische Speicherfluide in Temperierelementen 11 (s. Fig. 4) mit Sichtfenstern oder aus transparenter Hochbarrierefolie enthalten. Das thermische Speicherfluid dient als Speicher für thermische Energie und ist auf den Innenseiten für schnellen Kälte- oder Wärmeaustausch mit dem Innenraum des modularen Isolierbehälters 1 verbaut. Die thermischen Speicherfluide sind insbesondere 1. reines n-Paraffin, C16, C17 oder C18, 2. n-Paraffin Gemisch aus C16, C17 und/oder C18, 3. reines Tetradecan C14, 4. Tetradecan/Pentadekan Gemisch aus C14 und C15, 5. reines Pentadecan, 6. n-Paraffin Gemisch aus C10 bis C18, 7. Wasser, 8. Gesättigte NaCl - Salzlösung, 9. Gesättigte Salzlösung aus Ammoniumhydrat oder 10. 2,3-Butandiol.

Das thermische Speicherfluid ist in die Temperierelemente 11 als PET Beutel, insbesondere in aluminiumbeschichteten PET Beuteln oder in PE Kunststoffhüllen gefüllt. Die PET Beutel sind in die isolierenden Seitenwände 3 - 6, des Bodens 2 und/oder des Deckels 7 eingeklebt oder mit verbindungstechnischen Bauteilen befestigt. Für erhöhte Stabilität und erhöhten Wärmedurchgang zum Innenraum sind die in mindestens eine der Seitenwände 3 - 6, den Boden 2 und/oder den Deckel 7 integrierten Temperierelemente (nicht dargestellt) mit Wellpappe (nicht dargestellt) oder PE-Platten oder Aluminiumplatten oder PE-Folie hoher Wärmeleitfähigkeit abgedeckt.

Die PET Beutel 11 sind zwischen 1 mm und 30 mm flach und decken mindestens 60% der Innenraumoberfläche ab für eine möglichst gleichmäßig, stabile Temperatur im Innenraum des modularen Isolierbehälters 1. Für jede der Seitenwände 3 - 6, den Boden 2 und/oder den Deckel 7 ist zwischen 1 bis 100 Barrierefolienbeutel vorgesehen.

Fig. 9: Entsprechende Merkmale sind mit den Bezugszeichen aus Fig. 1 - 8 bezeichnet. Den modularen Isolierbehälter 1 in den Vertiefungsrillen 8 umgreifende Bänderungsgurte 12 sind an Kreuzungsstellen gelocht und auf dem Deckel 7 mit einer nummerierten Zollplombe 13 oder Drahtsiegel verschlossen.

Fig. 10: Entsprechende Merkmale sind mit den Bezugszeichen aus Fig. 1 - 9 bezeichnet. Der Boden 2 aus Isoliermaterial mit einem rechteckigen Grundriss ist auf der zum Innenraum des modularen Isolierbehälters 1 gewandten Seite mit einer rechteckigen Kavität 18 versehen zur Aufnahme eines wärmeisolierenden Paneels 14. Das wärmeisolierende Paneel 14 erstreckt sich im Wesentlichen über den gesamten Querschnitt des Bodens 2 und hat eine Wärmeleitfähigkeit kleiner 0,02 W/(m x K). Der Boden 2 ist als unterfahrbare Palette ausgeführt.

Die vier, jeweils einzeln separierbaren Seitenwände 3 - 6 aus Isoliermaterial mit einem rechteckigen Grundriss sind auf der zum Innenraum des modularen Isolierbehälters 1 gewandten Seite jeweils mit einer rechteckigen Kavität 18 versehen zur Aufnahme der wärmeisolierenden Paneele 14.

Die rechteckigen Kavitäten 18 sind entlang ihres äußeren Umfangs von zum Innenraum gerichteten Stegen 19 wie in Rahmen jeweils eingefasst, wobei die Stege 19 parallel zur Ebene der Kavitäten 18 jeweils zwischen 5 und 50 mm breit sind, so dass nach Zusammenbau zwischen Boden 2 und jeder der vier Seitenwände 3 - 6 die in den Kavitäten 18 aufgenommenen, wärmeisolierenden Paneele 14 entlang der Kanten zwischen Boden 2 und jeder der vier Seitenwände 3 - 6 jeweils mindestens 10 mm und höchstens 100 mm voneinander beabstandet sind für einen thermisch nicht völlig geschlossenen, lückenhaften Dämmkörper aus Paneelen. Ein perforiertes Deckelteil 15 des Deckels 7 mit einem rechteckigen Grundriss und Perforationen 16 ist auf der vom Innenraum des modularen Isolierbehälters 1 abgewandten Seite mit einer rechteckigen Kavität 18 versehen zur Aufnahme wasserbasierter Temperierelemente 11, die kälter als 2°C und vorzugsweise unter 0°C vorgekühlt und im festen Zustand sind. Die Perforationen 16 sind zum Innenraum des modularen Isolierbehälters 1 ausgeformt, so dass keine geschlossene Ummantelung des Transportguts mit Isolation entsteht.

Die Seitenteile 3 - 6 sind mit dem Boden 2 mit einem Stecksystem, insbesondere einem Nut- und Federsystem reversibel zusammen steckbar, so dass ein nach außen abgedichteter Innenraum entsteht. Der Innenraum ist so dimensioniert, dass innen an allen vier Seitenwänden 3 - 6 temperierende Elemente 11, sogenannte Latentwärmespeicher positioniert werden können.

Im Innenraum befinden sich entweder ebenfalls wasserbasierte Temperierelemente 11 oder aber LatentwärmespeicherElemente, die Ihren Fluid-Schmelzpunkt im Bereich der vorgeschriebenen Produkttemperatur haben, wobei im Fall von 2 bis 8°C im Innenraum im Deckel 7 am besten wasserbasierte Temperierelemente 11 eventuell in Kombination mit 2 bis 6°C Latentwärmespeicherelementen 11 und im Innenraum an den Seitenwänden 2 bis 6°C Latentwärmespeicherelemente 11 eingesetzt sind. Zusätzliche Temperierelemente 11 sind zwischen die Transportgutpaletten unter die zu temperierenden Güter einbringbar.

Diese Temperierelemente 11 bestehen aus einer Kunststoffwandung befüllt mit thermischem Speicherfluid, wobei diese Temperierelemente 11 als sogenannte Akkuboards in zusätzlicher Folie, vorzugsweise transparenter Folie oder Schlauchbeutelfolie zusammen geschweißt, einzeln oder in mehreren verpackt sind für schnellere Beladung des modularen Isolierbehälters 1. Die zusätzliche Folie oder Schlauchbeutelfolie als wärmeleitfähiges Material trennt mit einer Dicke von 5 - 150 µm die thermischen Speicherfluide vom Innenraum. Die Temperierelemente 11 sind alternativ in Papp- oder Kunststoffkartons verpackt mit Sichtfenstern oder Ausschnitten, um korrekte Vorkühlung visuell anhand des Aggregatzustandes thermischem Speicherfluids erkennbar zu machen.

Der Deckel 7 ist ebenfalls über ein Nut und Federsystem mit den vier senkrecht stehenden Seitenwänden 3 - 6 reversibel verbindbar. Die mindestens eine Kavität 18 im Deckelteil 15 mit den darin eingebrachten Temperierelementen 11 ist mit einem wärmeisolierenden Paneel 14 nach außen abgedeckt. Auf dieser wärmeisolierenden Paneel 14 ist nach außen eine ebenfalls mit dem Deckelteil verbundene Schutzschicht 17 aufgelegt.

Beim Aufbau des modularen Isolierbehälters 1 wird zunächst das perforierte Deckelteil 15 auf die Seitenwände 3 - 6 gesetzt. Anschließend werden die vortemperierten Elemente 11 in die Kavität 18 des perforierten Deckelteils 15 eingebracht und schließlich das wärmeisolierende Paneel 14 und die Schutzschicht 17 aufgesetzt.

Die äußeren Kanten der Seitenwände 3 - 6 des modularen Isolierbehälters 1 sind mit Aussparungen zur Aufnahme von Kantenschutz ausgestattet. Die Außenteile besitzen jeweils mindesten eine Vertiefung für eine Bänderung, um den gesamten fertig gepackten modularen Isolierbehälter 1 sicher zu verschließen und zu verplomben. Verplomben kann z.B. über ein Siegel, welches durch die Bänderung gezogen wird, erfolgen. Ecken und Kanten des modularen Isolierbehälters 1 sind gerundet, um beim Anstoßen mechanische Kräfte gleichmäßiger in das Material der Seitenwände 3 - 6 einzuleiten und so die Stabilität zu erhöhen.

### Verfahren zur Vortemperierung der Seitenwände 3 - 6, des Bodens 2 und/oder des Deckels 7

Die Vortemperierung der separaten Seitenwände 3 - 6, des Bodens 2 und/oder des Deckels 7 kann aufgrund der hohen Wärmeleitfähigkeit der Temperierelemente 11 bereits bei 1°C bis 2°C unter der Erstarrungstemperatur des thermischen Speicherfluids erfolgen, d. h. bei einem thermischen Speicherfluid mit einem Schmelzpunkt zwischen 20 und 22°C sind Vorkühltemperaturen von 2 bis 18°C ausreichend. Die Vorkühlung der Temperierelemente 11 erfolgt bis das thermische Speicherfluid erstarrt ist und damit seine optimale Speicherenergie erreicht hat. Die Dauer der Vorkühlung richtet sich gemäß Temperaturdifferenz und Luftkonvektion an der Oberfläche des Temperierelements 11 und kann je nach Konfiguration wenige Stunden bis hin zu mehreren Tage dauern.

Nach der Vorkühlung fungieren die Seitenwände 3 - 6 des Bodens 2 und/oder des Deckels 7 selbst als thermischer Speicher, die auf ihrer Innenseite ihre thermische Speicherenergie schnell mit dem Innenraum des modularen Isolierbehälters 1 austauschen und zur Außenseite hin isoliert sind.

Zum Aufladen der Temperierelemente 11 müssen die Innenseiten der Seitenwände 3 - 6, des Bodens 2 und/oder des Deckels 7 für die Wärme bzw. Kälte austauschende Umgebungsluft der Vortemperierung frei umströmbar sein, so dass ein möglichst schneller Wärmeaustausch stattfindet.

Die Vortemperierung der Seitenwände 3 - 6, des Bodens 2 und/oder des Deckels 7 kann schon bei Anlieferung in einem Thermo-Trailer bzw. einem Lastkaftwagenanhänger (nicht dargestellt) mit aktiver Kühleinrichtung erfolgen. Die Temperierelemente 11 sind dabei so an den jeweiligen Innenseiten der Seitenwände 3 - 6, des Bodens 2 und/oder des Deckels 7 verpackt und verladen, dass die umströmende Kaltluft des Thermo-Trailers das integrierte thermische Speicherfluid thermisch auflädt, so dass danach die Temperierelemente 11 direkt verwendet werden können, ohne dass es einer weiteren Vortemperierung der Seitenwände mit integriertem thermischen Speicher oder von beispielsweise nicht integrierten Kühlelementen bedarf. Ob das jeweilige Temperierelement 11 einsatzfähig ist, kann visuell durch Sichtfenster auf den Innenseiten der Seitenwände 3 - 6, des Bodens 2 und/oder des Deckels 7 geprüft werden.

## Patentansprüche

1. Modularer Isolierbehälter (1) mit einem Innenraum für die Aufnahme von Gütern bei gleichbleibenden Temperaturen, vorzugsweise für die Aufnahme von kompletten, mit Arzneimittelkartons bepackten Warenpaletten z. B. Europaletten oder US-Paletten, wobei der modulare Isolierbehälter (1) nach außen isolierend mindestens einen Boden (2), mindestens einen Deckel (7) und mindestens vier Seitenwände (3 - 6) aus Isoliermaterial aufweist, die jeweils ausgebildet sind, nach Zusammenbau den für die Aufnahme der Güter vorgesehenen Innenraum wärmedicht zu umschließen, und
die mindestens vier nach außen isolierenden Seitenwände (3 - 6) jeweils separat mit dem mindestens einen Boden (2) und/oder dem mindestens einen Deckel (7) montierbar sind, **dadurch gekennzeichnet, dass** mindestens eine der montierten, nach außen isolierenden Seitenwände (3-6), der Boden (2) und/oder der Deckel (7) integrierte, jeweils dem Innenraum zugewandte Temperierelemente (11) aufweist, in denen thermische Speicherfluide enthalten sind, die vom Innenraum mittels wärmeleitfähigem Material getrennt sind, und die thermischen Speicherfluide im Bereich der vorgeschriebenen Produkttemperatur ihren Fluid-Schmelzpunkt haben.

2. Modularer Isolierbehälter (1) gemäß Anspruch 1, **dadurch gekennzeichnet, dass** das Isoliermaterial expandiertes Polystyrol, expandiertes Polypropylen oder Polyurethanhartschaum aufweist.

3. Modularer Isolierbehälter (1) gemäß Anspruch 1, **dadurch gekennzeichnet, dass** die Seitenwände (3 - 6) zwischen 60 und 200 mm stark sind.

4. Modularer Isolierbehälter (1) gemäß Anspruch 1, **dadurch gekennzeichnet, dass** die Seitenwände (3 - 6) rechteckig sind und entlang ihres Umfangs jeweils mit Nut- und Federsystem ausgestaltet sind.

5. Modularer Isolierbehälter (1) gemäß Anspruch 1, **dadurch gekennzeichnet, dass** der mindestens eine Boden (2) in Europalettenform ausgestaltet ist.

6. Modularer Isolierbehälter (1) gemäß Anspruch 1, **dadurch gekennzeichnet, dass** das wärmeleitfähige Material als Hochbarrierefolie aus PET, PE und Aluminium ausgestaltet ist.

7. Modularer Isolierbehälter (1) gemäß Anspruch 1, **dadurch gekennzeichnet, dass** das wärmeleitfähige Material 5 bis 150 Mikrometer dünnwandig, insbesondere 5 bis 70 Mikrometer dünnwandig ist.

8. Modularer Isolierbehälter (1) gemäß Anspruch 6, **dadurch gekennzeichnet, dass** die Hochbarrierefolie als transparente Hochbarrierefolienbeutel aus PET und PE, aus Polyamid (PA) und/oder PE mit einer weiteren Sperrschichtfolie aus Ethylenvinylalkohol (EVOH) und/oder Polyester mit Barriere aus PET beschichtet mit Polyvinylidenchlorid (PETX (PVDC)), orientiertes Polypropylen mit Barriere (OPPX, auch "BOPP"), Polyester mit Barriere (PETXP), PAX, Polyamid/ EVOH(Barriere)/Polyamid (PA-EVOH-PA) und/oder orientiertes, biaxiales Polyamid (OPA) ausgebildet ist.

9. Modularer Isolierbehälter (1) gemäß Anspruch 8, **dadurch gekennzeichnet, dass** die PET Hochbarrierefolienbeutel aluminiumbeschichtet oder als Polyethylen-Kunststoffhüllen ausgestaltet und in die mindestens vier isolierenden Seitenwände (3 - 6) dem mindestens einen Boden (2) und/oder mindestens einen Deckel (7) eingeklebt oder mit verbindungstechnischen Bauteilen befestigt sind.

10. Modularer Isolierbehälter (1) gemäß Anspruch 8, **dadurch gekennzeichnet, dass** die PET Hochbarrierefolienbeutel zwischen 1 mm und 30 mm flach sind und mindestens 60% der Produktraumoberfläche bzw. der Oberfläche des Nutzvolumens abdecken, um eine möglichst gleichmäßig stabile Innentemperatur bei Verwendung zu gewährleisten.

11. Modularer Isolierbehälter (1) gemäß Anspruch 8, **dadurch gekennzeichnet, dass** 1 bis 1000 Hochbarrierefolienbeutel für jede der Seitenwände (3 - 6) vorgesehen sind.

12. Modularer Isolierbehälter (1) gemäß Anspruch 1, **dadurch gekennzeichnet, dass** die Temperierelemente (11) als thermische Speicherfluide reines n-Paraffin mit einer Kettenlänge von C16 oder C17 und/oder C18, reines Tetradecan C14, Tetradecan/Pentadekan Gemisch aus C14 und C15, reines Pentadecan, n-Paraffin Gemisch aus C10 bis C18, Wasser, eutektische Salzlösungen, Wasser, Salzgemische, wie gesättigte NaCl - Salzlösung, gesättigte Salzlösung aus Ammoniumhydrat oder 2,3-Butandiol enthalten.

13. Modularer Isolierbehälter (1) gemäß Anspruch 11, **dadurch gekennzeichnet, dass** die Temperierelemente (11) mit Wellpappe oder PE-Platten oder Aluminiumplatten oder PE-Folie abgedeckt sind.

14. Modularer Isolierbehälter (1) gemäß Anspruch 1, **dadurch gekennzeichnet, dass** der Behälter über Mess- und Aufzeichnungseinrichtungen für Temperatur, Druck und Erschütterung, insbesondere Flüssigkristallthermometer zur Anzeige, und/oder Temperaturdatenlogger verfügt.

15. Modularer Isolierbehälter (1) gemäß Anspruch 14, **dadurch gekennzeichnet, dass** die Mess- und Aufzeichnungseinrichtungen versehen sind mit Funkübertragungseinrichtungen für gemessene und aufgezeichnete Daten, z.B. über Mobilfunknetze, Internet und/oder über eine RFID Lese- und Schreibstation.

16. Modularer Isolierbehälter (1) gemäß einem oder mehreren der vorhergehenden Ansprüche, **dadurch gekennzeichnet, dass** wärmeisolierende Paneele (14) vorgesehen sind, die auf der jeweils dem Innenraum zugewandten Seite des mindestens einen Bodens (2) und der mindestens vier Seitenwände (3 - 6) und im Deckel (7) angeordnet sind und weiter ein zum Innenraum perforiertes Deckelteil (15) mit mindestens einer Kavität (18) und mindestens ein temperierendes Element (11) zwischen Deckelteil (15) und wärmeisolierendem Paneel (14) im Deckel (7) vorgesehen sind.

17. Modularer Isolierbehälter (1) gemäß Anspruch 16, **dadurch gekennzeichnet, dass** auf der jeweils dem Innenraum zugewandten Seite des mindestens einen Bodens (2) und der mindestens vier Seitenwände (3 - 6) jeweils Kavitäten (18) zur Aufnahme der wärmeisolierenden Paneele (14) vorgesehen sind.

18. Modularer Isolierbehälter (1) gemäß Anspruch 16, **dadurch gekennzeichnet, dass** das mindestens eine wärmeisolierende Paneel (14) über dem mindestens einen temperierenden Element (11) auf dem zum Innenraum perforierten Deckelteil (15) mit einer nach außen gerichteten Schutzschicht (17) versehen ist oder eine Schutzschicht vorgesehen ist, die auf das mindestens eine wärmeisolierende Paneel (14) über dem mindestens einen temperierenden Element (11) auf dem Deckelteil (15) aufgelegt ist.

19. Modularer Isolierbehälter (1) gemäß den Ansprüchen 12 und 16, **dadurch gekennzeichnet, dass** das mindestens eine temperierende Element (11) auf dem Deckelteil (15) wasserbasiert ist.

20. Modularer Isolierbehälter (1) gemäß Anspruch 1, **dadurch gekennzeichnet, dass** die temperierenden Elemente (11) mit vorzugsweise metallisch beschichteter transparenter Folie oder Schlauchbeutelfolie zusammengeschweißt sind.

21. Verfahren zum Betreiben eines modularen Isolierbehälters (1) gemäß einem der vorhergehenden Ansprüche, mit den Schritten:
- separates Bereitstellen von dem mindestens einen isolierenden Boden (2), dem mindestens einen isolierenden Deckel (7) und den mindestens vier separaten, isolierenden Seitenwänden (3 - 6) aus Isoliermaterial,
- Vortemperieren der in den mindestens einen isolierenden Boden (2) und/oder in den mindestens einen isolierenden Deckel (7) und/oder in eine der mindestens vier separaten, isolierenden Seitenwände (3 - 6) integrierten Temperierelemente (11),
- visuelles Überprüfen der vortemperierten Temperierelemente (11),
- Beladen des mindestens einen isolierenden Bodens (2) mit Gütern bei gleichbleibenden Temperaturen, vorzugsweise für die Aufnahme von kompletten, mit Arzneimittelkartons bepackten Warenpaletten z. B. Europaletten oder US-Paletten, und
- Montieren der mindestens vier separaten, isolierenden Seitenwände (3 - 6) und des Deckels (7) auf den mindestens einen isolierenden Boden (2) zu dem wärmedicht abgeschlossenen Innenraum.

22. Verfahren gemäß Anspruch 21, **dadurch gekennzeichnet, dass** zum Vortemperieren vorgekühlt wird bis das thermische Speicherfluid erstarrt ist.

23. Verfahren gemäß Anspruch 21, **dadurch gekennzeichnet, dass** das mindestens eine temperierende Element (11) auf einem zum Innenraum perforierten Deckelteil (15) auf kälter als 2° C und vorzugsweise unter 0° C vorgekühlt und im festen Zustand ist.

## Claims

1. A modular insulated container (1) with an inner volume for storing goods at constant temperatures, preferably for storing of complete pallets, e. g. Euro-pallets or US-pallets loaded with drug boxes, said modular insulated container (1) comprising in an outwardly insulating manner, at least one base (2), at least one cover (7) and at least four side walls (3 - 6) of insulating material, which, after assembly, are adapted to enclose the inner volume provided for accommodating the goods in a thermally insulating manner, and wherein the at least four outwardly insulating side walls (3 - 6) can each be mounted separately with the at least one base (2) and/or the at least one cover (7), **characterized in that** at least one of the mounted, outwardly insulating side walls (3 - 6), the base (2) and/or the cover (7) have integrated temperature control elements (11), which respectively face the inner volume, contain thermal storage fluids, which are separated from the inner volume by means of thermally conductive material and wherein the thermal storage fluids have their fluid melt-point next to the stipulated product temperature.

2. The modular insulated container (1) according to claim 1, **characterized in that** the insulating material comprises expanded polystyrene, expanded polypropylene or polyurethane hard foam.

3. The modular insulated container (1) according to claim 1, **characterized in that** the side-walls (3 - 6) are between 60 and 200 mm thick.

4. The modular insulated container (1) according to claim 1, **characterized in that** the side walls (3 - 6) are rectangular and are provided along peripheries thereof respectively with a tongue and groove system.

5. The modular insulated container (1) according to claim 1, **characterized in that** the at least one base (2) is shaped like a Euro-pallet.

6. The modular insulated container (1) according to claim 1, **characterized in that** the thermally conductive material is a high barrier film made of PET, PE and aluminum.

7. The modular insulated container (1) according to claim 1, **characterized in that** the thermally conductive material is thin walled 5 to 150 micrometer, particularly 5 to 70 micrometer.

8. The modular insulated container (1) according to claim 6, **characterized in that** the high barrier film is a transparent high barrier film bag made of PET and PE, of polyamide (PA) and/or PE with a further high barrier layer of ethylenvinylalcool (EVOH) and/or polyester with barrier of PET coated with polyvinylidenchloride (PETX (PVDC)), oriented polypropylene with barrier (OPPX or "BOPP"), polyester with barrier (PETXP), PAX, polyamide/EVOH (barrier)/polyamide (PA-EVOH-PA) and/or oriented polyamide biaxial polyamide (OPA).

9. The modular insulated container (1) according to claim 8, **characterized in that** the PET high barrier film bags are aluminum coated or provided as polyethylene plastic sheaths and are adhered to the at least four insulating side-walls (3 - 6), to the at least one base (2) and/or to the at least one cover (7) or are fixed with connecting-type components.

10. The modular insulated container (1) according to claim 8, **characterized in that** the PET high barrier film bags are flat between 1 mm and 30 mm and provide at least 60% coverage of the surface of the product space or the surface of the usable volume in order to provide as possible evenly stable inner temperatures.

11. The modular insulated container (1) according to claim 8, **characterized in that** 1 to 1000 high barrier film bags make up each side-wall (3 - 6).

12. The modular insulated container (1) according to claim 1, **characterized in that** the temperature control elements (11) as thermal storage fluid comprise pure n-paraffin with a chain-length of C16, C17 and/or C18, pure tetradecan C14, tetradecan/pentadecan mix of C14 and C15, pure pentadecan, n-paraffin mix of C10 to C18, water, eutectic salt solutions, water, salt mixes, such as saturated NaCl - salt solution, saturated salt solution of ammonium hydrate or 2,3-butandiol.

13. The modular insulated container (1) according to claim 11, **characterized in that** the temperature control elements (11) are covered with corrugated card board or PE-boards or aluminium boards or PE-film.

14. The modular insulated container (1) according to claim 1, **characterized in that** container is provided with detection and recording means for temperature, pressure and vibration, particularly liquid crystal thermometers for display and/or temperature data logger.

15. The modular insulated container (1) according to claim 14, **characterized in that** the detection and recording means are provided with radio transmission means for detected and recorded data, e. g. via mobile communications networks, internet and/or via a RFID read and write terminal.

16. The modular insulated container (1) according to one or more of the preceding claims, **characterized in that** heat insulating panels (14) are provided which are arranged respectively at the side oriented towards the inside of the at least one base (2) and the at least four side-walls (3 - 6) and in the cover (7) and further a cover member (15) perforated towards the inner volume with at least one cavity (18) and at least one temperature control element (11) between this cover member (15) and heat insulating panel (14) in the cover (7).

17. The modular insulated container (1) according to claim 16, **characterized in that** cavities (18) are provided for storing of the heat insulating panels (14) respectively at the side oriented towards the inside of the at least one base (2) and the at least four side-walls (3 - 6).

18. The modular insulated container (1) according to claim 16, **characterized in that** the at least one heat insulating panel (14) above the at least one temperature control element (11) on the towards the inner volume perforated cover member (15) is provided with a protection layer oriented outside or a protection layer is provided, which is laid on the at least one heat insulating panel (14) above the at least one temperature control element (11) on the cover member (15).

19. The modular insulated container (1) according to claim 16, **characterized in that** the at least one temperature control element (11) on the cover member (15) is water-based.

20. The modular insulated container (1) according to claim 1, **characterized in that** the temperature control elements (11) are welded with preferably metal coated transparent film or hose bag film.

21. A method to operate a modular insulated container (1) according to one of the preceding claims, **characterized by**
- providing separately the at least one insulating base (2), the at least one insulating cover (7) and the at least four separate insulating side walls (3 - 6) of insulating material,
- pre-tempering of the temperature control elements (11) integrated in the at least one base (2) and/or in the at least one cover (7) and/or in one of the at least four separate side walls (3 - 6) of insulating material,
- visually controlling of the pre-tempered temperature control elements (11),
- loading of the at least one insulating base (2) with goods at constant temperatures, preferably with complete pallets loaded with drug boxes, e. g. Euro-pallets or US-pallets, and
- mounting of the at least four separate insulating side walls (3 - 6) and the cover (7) on the at least one insulating base (2) to the closed heat tight inner volume.

22. The method according to claim 21, **characterized by** pre-cooling for pre-tempering.

23. The method according to claim 21, **characterized by** pre-cooling said at least one temperature control element (11) on the cover member (15) perforated towards the inner volume to colder than 2° C and preferably below 0° C to a solid state.

## Revendications

1. Conteneur isotherme modulaire (1) avec un intérieur pour la réception des marchandises à températures constantes, de préférence pour la réception des palettes de marchandises chargées de cartons de médicaments, par exemple des palettes Euro ou des palettes US,
le conteneur isotherme modulaire (1) isolant vers l'extérieur comprenant au moins un fond (2), au moins un couvercle (7) et au moins quatre parois latérales (3 - 6) de matière isolante conçus respectivement de renfermer après montage de manière adiabate l'intérieur prévu pour la réception des marchandises, et
les au moins quatre parois latérales (3 - 6) isolantes vers l'extérieur étant aptes à être respectivement montées séparément sur l'au moins un fond (2) et/ou sur l'au moins un couvercle (7),
**caractérisé en ce que**
au moins une des parois latérales (3 - 6), montées isolantes vers l'extérieur, le fond (2) et/ou le couvercle (7) sont prévus des éléments d'équilibrage des températures (11) respectivement orientés vers l'intérieur remplis des fluides accumulateurs thermiques séparés de l'intérieur au travers de matière thermoconductrice, et
les fluides accumulateurs thermiques ont ses points de fusion dans la zone de la température de produit prescrite.

2. Conteneur isotherme modulaire (1) selon la revendication 1, **caractérisé en ce que** la matière isolante est pourvue de polystyrène expansé, de polypropylène expansé ou mousse rigide de polyuréthane.

3. Conteneur isotherme modulaire (1) selon la revendication 1, **caractérisé en ce que** les parois latérales (3 - 6) ont une épaisseur entre 60 et 200 mm.

4. Conteneur isotherme modulaire (1) selon la revendication 1, **caractérisé en ce que** les parois latérales (3 - 6) sont rectangulaires et pourvues respectivement le long de leur circonférence avec des systèmes de rainure (5) et languette (4).

5. Conteneur isotherme modulaire (1) selon la revendication 1, **caractérisé en ce que** l'au moins un fond (2) est conçu en forme de palette Euro.

6. Conteneur isotherme modulaire (1) selon la revendication 1, **caractérisé en ce que** la matière thermoconductrice est conçue comme film de barrière haute de PET, PE et aluminium.

7. Conteneur isotherme modulaire (1) selon la revendication 1, **caractérisé en ce que** la matière thermoconductrice est à paroi mince entre 5 à 150 micromètre, particulièrement à paroi mince entre 5 à 70 micromètre.

8. Conteneur isotherme modulaire (1) selon la revendication 6, **caractérisé en ce que** le film de barrière haute est conçu comme sac de film de barrière haute transparent de PET et PE, de polyamide (PA) et/ou PE avec un film de couche de jonction supplementaire d'alcool de vinyle d'éthyle (EVOH) et/ou polyester avec barrière de PET revêté de chlorure de polyvinyliden (PETX (PVDC)), polypropylène orienté avec barrière (OPPX, aussi "BOPP"), polyester avec barrière (PETXP), PAX, polyamide/EVOH(barrière)/polyamide (PA-EVOH-PA) et/ou polyamide biaxiale orienté (OPA).

9. Conteneur isotherme modulaire (1) selon la revendication 8, **caractérisé en ce que** les sacs de film de barrière haute en PET sont revêtés d'aluminium ou sont des gaines de plastique de polyethylène et sont collés aux au moins quatres parois latérales (3 - 6) isolantes, à l'au moins un fond (2) et/ou au moins le couvercle (7) ou sont fixés avec des composants de connectique.

10. Conteneur isotherme modulaire (1) selon la revendication 8, **caractérisé en ce que** les sacs de film de barrière haute en PET sont plats entre 1 mm et 30 mm et recouvrent au moins 60 % de la surface de l'espace produit ou de la surface du volume utile afin d'assurer lors de l'utilisation une température intérieure le plus possible régulièrement stable.

11. Conteneur isotherme modulaire (1) selon la revendication 8, **caractérisé en ce que** 1 à 1000 sacs de film de barrière haute sont prévus pour chacune des parois latérales (3 - 6).

12. Conteneur isotherme modulaire (1) selon la revendication 1, **caractérisé en ce que** les éléments d'équilibrage des températures (11) sont remplis des fluides accumulateur thermiques en n-paraffines pures avec une longueur de chaine de C₁₆ ou C₁₇ et/ou C₁₈, de tetradécane pure C₁₄, de tetradécane/pentadécane mélange de C₁₄ et C₁₅, de pentadécane pure, de n-paraffines mélange de C₁₀ à C₁₈, de l'eau, des sérums physiologiques, eutectiques, de l'eau, de mélanges du sel, comme de NACL - sérum physiologique saturé, de sérum physiologique saturé d'ammoniumhydrate ou 2, 3 butandiole.

13. Conteneur isotherme modulaire (1) selon la revendication 11, **caractérisé en ce que** les éléments d'équilibrage des températures (11) sont recouverts de carton ondulé ou des plaques PE ou des plaques aluminium ou des films PE.

14. Conteneur isotherme modulaire (1) selon la revendication 1 ou 2, **caractérisé en ce que** le conteneur dispose des composants de metrage et d'enregistrement pour température, pression et vibration, particulièrement des thermomètres à cristaux liquides pour affichage et/ou de lougre de dates de température.

15. Conteneur isotherme modulaire (1) selon la revendication 14, **caractérisé en ce que** les composants de metrage et d'enregistrement sont pourvus des composants de radiocommunication pour des dates mésurées enregistrées, par exemple via des reseaux de téléphonie mobile, d'internet et/ou via un RFID-dispositif de lecture et d'ecriture.

16. Conteneur isotherme modulaire (1) selon une ou plusieurs des revendications antérieures, **caractérisé en ce que** des lambris (14) isolés contre la chaleur sont prévus, arrangés respectivement du côté orienté vers l'intérieur du l'au moins un fond (2) et des au moins quatres parois latérales (3 - 6) et au couvercle (7), et en plus un élément (15) de couvercle perforé vers l'intérieur avec au moins une cavité (18) et au moins un élément d'équilibrage des températures (11) entre l'élément (15) de couvercle et le lambris (14) isolé contre la chaleur dans le couvercle (7) sont prévus.

17. Conteneur isotherme modulaire (1) selon la revendication 16, **caractérisé en ce que** du côté respectivement orienté vers l'intérieur du l'au moins un fond (2) et des au moins quatres parois latérales (3 - 6) des cavités (18) respectives sont prévues pour la réception des lambris (14) isolé contre la chaleur.

18. Conteneur isotherme modulaire (1) selon la revendication 1 ou 2, **caractérisé en ce que** l'au moins un lambris (14) isolé contre la chaleur au dessus de l'au moins un élément d'équilibrage des températures (11) sur l' élément (15) de couvercle perforé vers l'intérieur est pourvu d'une couche protectrice (17) orientée vers l'extérieur ou une couche protectrice (17) est pourvue, reposée sur l'au moins un lambris (14) isolé contre la chaleur au dessus de l'au moins un élément d'équilibrage des températures (11) sur l'élément (15) de couvercle.

19. Conteneur isotherme modulaire (1) selon les revendications 12 et 16, **caractérisé en ce que** l'au moins un élément d'équilibrage des températures (11) sur l'élément (15) de couvercle est à base de l'eau.

20. Conteneur isotherme modulaire (1) selon la revendication 1 ou 2, **caractérisé en ce que** les éléments d'équilibrage des températures (11) sont joints par soudage avec de préférence du film transparent revêté métallique ou de film de sac tubulaire.

21. Procédé pour l'utilisation d'un conteneur isotherme modulaire (1) selon une des revendications antérieures avec les étappes suivantes:
Mettre en place séparament l'au moins un fond (2) isolant, l'au moins un couvercle (7) isolant et les au moins quatre parois latérales (3 - 6) de matière isolante séparées,
Conditionner des éléments d'équilibrage des températures (11) intégrés à l'au moins un fond (2) isolant et/ou à l'au moins un couvercle (7) isolant et/ou aux au moins quatre parois latérales (3 - 6) de matière isolante séparées,
Réviser les éléments d'équilibrage des températures (11) conditionnés,
Charger l'au moins un fond (2) isolant avec de la marchandise aux températures constantes, de préférence pour la réception des palettes de marchandises chargées de cartons de médicaments, par exemple des palettes Euro ou des palettes US, et
Montage des au moins quatre parois latérales (3 - 6) séparées isolantes et du couvercle (7) sur l'au moins un fond (2) isolant à l'intérieur fermé adiabatement.

22. Procédé selon la revendication 21, **caractérisé en ce que** le conditionnement thermique est réalisé par pré-refroidissement jusqu'à ce que le fluide accumulateur thermique soit solidifié.

23. Procédé selon la revendication 21, **caractérisé en ce que** l'au moins un élément d'équilibrage des températures (11) sur un élément (15) de couvercle perforé vers l'intérieur est pré-refroidi à moins que 2° C et de préférence à moins que 0° C et dans un état solide.
